# EUROPÄISCHE PATENTSCHRIFT

(11) **EP 3 494 827 B1**
(45) Veröffentlichungstag und Bekanntmachung des Hinweises auf die Patenterteilung: **27.07.2022**
(21) Anmeldenummer: 18208101.8
(22) Anmeldetag: 23.11.2018
(51) Int. Cl.: A44B 18/00

(54) **SYSTEM AUS EINER ABDECKFOLIE UND EINEM HAFTVERSCHLUSSTEIL**
SYSTEM COMPRISING A COVER FILM AND AN ADHESIVE CLOSING PART
SYSTÈME D'UN FILM DE COUVERTURE ET D'UNE ÉLÉMENT DE FERMETURE PAR ADHÉSION

(30) Priorität: 06.12.2017 DE 102017011245
(43) Veröffentlichungstag der Anmeldung: 12.06.2019
(73) Patentinhaber: Gottlieb Binder GmbH & Co. KG, 71088 Holzgerlingen (DE)
(72) Erfinder: Poulakis, Konstantinos, 71157 Hildrizhausen (DE)
(74) Vertreter: Bartels und Partner, Patentanwälte

(56) Entgegenhaltungen:
- EP-A1- 0 621 118
- EP-A2- 0 168 240
- WO-A1-86/03164
- WO-A1-99/27811
- DE-A1-102004 015 321
- US-A- 4 726 975
- US-A- 5 180 618
- US-A1- 2014 070 579

## Beschreibung

Die Erfindung betrifft ein System aus einer Abdeckfolie und einem Haftverschlussteil mit den Merkmalen im Oberbegriff von Anspruch 1.

Haftverschlussteile haben sich auf vielen Gebieten als eine lösbare und funktionssichere Verbindungs- und Verschlusstechnik bewährt. Bei Einsätzen für Flug- oder Fahrzeugsitze dienen sie unter anderem dazu, Sitzbezüge an Schaumkörperteilen, bestehend aus einem Formschaum, zu befestigen, wobei die jeweils einen Haftverschlussteile in das Polsterschaummaterial beim Herstellen des jeweiligen Sitzes mit eingeschäumt werden und das jeweilige andere Haftverschlussteil mit den korrespondierenden Verhakungselementen am Polsterbezugsmaterial festgelegt, insbesondere festgenäht wird. Bei der Herstellung der Schaumkörperteile werden die Haftverschlussteile in sog. Aufnahmepfeifen einer Einschäumform eingelegt, und durch Einbringen von Schaummaterial in die freien Querschnitte der Einschäumform, vorzugsweise durch Einbringen von Polyurethan-Schaum (PU-Schaum), werden die Haftverschlussteile beim Einschäumvorgang an den Schaumkörperteilen befestigt. Das Dokument DE 10 2004 015 321 A1 offenbart ein durch einen Einschäumvorgang an Schaumkörperteilen zu befestigendes Haftverschlussteil der eingangs genannten Gattung.

Für die Funktionsfähigkeit der Haftverschlussteile ist es unabdingbar, dass die Verhakungselemente beim Einschäumvorgang gegen das Eindringen von Schaummaterial geschützt sind. Als Schaumbarriere, die verhindern soll, dass die Verhakungselemente durch eindringendes Schaummaterial verklebt und dadurch funktionsunfähig werden, sieht die genannte bekannte Lösung zwischen den Wandteilen, die die Formmulde der Aufnahmepfeife seitlich begrenzen, eine Lippendichtung vor. Diese ist dadurch gebildet, dass das Trägerband, das an seiner Oberseite das Verbindungsmittel für das Anhaften des Formschaums aufweist, in seinen freien Seitenrandbereichen um sich selbst umgefaltet ist, so dass bei an die Aufnahmepfeife angelegtem Haftverschlussteil das Trägerband mit einer doppelten Materiallage als Lippendichtung anliegt. Die erzielbare Abdichtwirkung lässt hierbei selbst dann zu wünschen übrig, wenn die Doppellage bündig und eben mit der Oberseite der Einschäumform abschließt.

Die EP 0 168 240 A2 beschreibt ein System aus einer Abdeckfolie und einem Haftverschlussteil, mit einem ersten Trägerband mit auf diesem auf einer Seite angeordneten Verhakungselementen und mit einem zweiten Trägerband, das auf seiner den Verhakungselementen abgewandten Seite ein Verbindungsmittel zum Anhaften eines Formschaums aufweist, wobei die Verhakungselemente zumindest zeitweise von der Abdeckfolie abgedeckt sind, die in ablösbarer Weise mit Komponenten des Haftverschlussteils verbunden ist.

Weitere Systeme mit einem Haftverschlussteil gehen aus der EP 0 621 118 A1, der US 2014/0070579 A1, der US 5 180 618, der US 4 726 975, der WO 86/03164 A1 und der WO 99/27811 A1 hervor.

Im Hinblick auf diese Problematik stellt sich die Erfindung die Aufgabe, ein System der eingangs genannten Gattung zur Verfügung zu stellen, das eine verbesserte Abdichtwirkung gegenüber dem in einer Einschäumform einzubringenden Formschaum aufweist.

Erfindungsgemäß ist diese Aufgabe durch ein System gelöst, das die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass die Abdeckfolie selbst aus einem eisenhaltigen Vliesmaterial gebildet ist, das auf seiner den Verhakungselementen zugewandten Stirnseite mit einem Klebstoff versehen ist.

Es ist ferner vorgesehen, dass die Verhakungselemente zumindest teilweise von einer Abdeckfolie abgedeckt sind, die in ablösbarer Weise mit Komponenten des Haftverschlussteils verbunden ist. Dadurch, dass ein separates Dichtelement in Folienform vorgesehen ist, das beim Schäumvorgang die Verhakungselemente abdeckt, ist sichergestellt, dass die Verhakungselemente beim Schäumvorgang sicher vom Formschaum freigehalten sind, so dass die Verhakungselemente nach Beendigung des Schäumvorgangs und dem Ablösen der Abdeckfolie voll funktionsfähig sind.

Bei vorteilhaften Ausführungsbeispielen weist die Abdeckfolie auf ihrer den Verhakungselementen zugewandten Seite den Klebstoff, insbesondere in Form eines Haftklebers, auf, wobei die Abdeckfolie mit ihren beiden Längsrändern in wieder lösbarer Weise mit den beiden zugeordneten Längsrändern des zweiten Trägerbandes entlang einer Verbindungszone verbindbar ist, das hierfür randseitig über das erste Trägerband vorsteht, und wobei die Verbindungszone auf der dem Verbindungsmittel abgewandten Seite des zweiten Trägerbandes angeordnet ist.

Hierbei kann der Klebstoff der Abdeckfolie in Berührung mit den stirnseitigen Enden der Verhakungselemente sein, oder zwischen den stirnseitigen Enden der Verhakungselemente und der Abdeckfolie kann eine Schutzlage eingelegt sein.

Die Schutzlage kann aus einem Folienmaterial oder aus einem eisenhaltigen Vliesmaterial gebildet sein. Im letztgenannten Fall kann das eisenhaltige Vliesmaterial in Verbindung mit permanentmagnetischen Elementen der Einschäumform eine magnetische Halteeinrichtung zur Festlegung des Haftverschlussteils in der Einschäumform bilden.

Das eisenhaltige Vliesmaterial ist auf seiner den Verhakungselementen zugewandten Stirnseite mit Klebstoff, insbesondere in Form des Haftklebers, versehen und übernimmt so selbst die Funktion der Abdeckfolie, die mittels des Haftklebers ablösbar mit den beiden zugeordneten Längsrändern des zweiten Trägerbandes entlang der Verbindungszone verbunden ist.

Zwischen der aus eisenhaltigem Vliesmaterial gebildeten Abdeckfolie und den Verhakungselementen kann eine Schutzlage angeordnet sein, die die Verhakungselemente vor einer Antragung des Haftklebers des Vliesmaterials schützt.

Die beiden Trägerbänder können auf ihren einander zugewandten Seiten mit einem Klebstoff, insbesondere in Form eines polyurethanhaltigen Klebstoffs, miteinander verbunden sein.

Zur Bildung der magnetischen Halteeinrichtung zur Festlegung des Haftverschlussteils in der Einschäumform kann in den Klebstoff zwischen den beiden Trägerbändern ein Eisendraht eingelegt sein.

Das Verbindungsmittel auf der einen Seite des zweiten Trägerbandes kann aus einer Vielzahl von vorstehenden Einzelstäbchen gebildet sein, die frei von zusätzlichen Vorsprüngen die Anhaftung des Formschaums gewährleisten.

Gemäß dem Patentanspruch 9 ist Gegenstand der Erfindung des Weiteren die Verwendung eines Haftverschlussteils nach einem der Ansprüche 1 bis 8 in einer Schäumform, insbesondere zum Herstellen von Kraftfahrzeug-Sitzpolstern, mit einer Aufnahmepfeife, in die die Verhakungselemente abgedeckt mit der Abdeckfolie einlegbar sind, wobei nach Verbinden des Formschaums mit den Verbindungsmitteln unter Bildung des Sitzpolsters und nach Entnahme aus der Schäumform sowie nach Entfernen der Abdeckfolie die Verhakungselemente freigelegt sind.

Nachstehend ist die Erfindung anhand von in der Zeichnung dargestellten Ausführungsbeispielen im Einzelnen erläutert. Es zeigen in jeweils stark vereinfachter, prinzipieller und nicht maßstäblicher Darstellung:
- Fig. 1: in schematisch vereinfachter und nicht maßstäblicher Darstellung einen Ausschnitt einer Aufnahmepfeife für eine Einschäumform, wobei in deren Formmulde ein Haftverschlussteil eingelegt ist;
- Fig. 2a: in entsprechend vereinfachter Darstellung ein Ausführungsbeispiel eines weiteren Haftverschlussteils;
- Fig. 2b: in entsprechend vereinfachter Darstellung ein Vorprodukt für die Herstellung des Ausführungsbeispiels von Fig. 2a;
- Fig. 3: eine entsprechend vereinfachte Darstellung eines Ausführungsbeispiels eines weiteren Haftverschlussteils;
- Fig. 4a: eine entsprechend vereinfachte Darstellung eines Ausführungsbeispiels eines erfindungsgemäßen Haftverschlussteils; und
- Fig. 4b: in entsprechend vereinfachter Darstellung ein Vorprodukt für die Herstellung des Ausführungsbeispiels von Fig. 4a.

Die Ausführungsformen der Fig. 1 bis 3 dienen lediglich der Erläuterung des Hintergrundes der Erfindung und sind nicht Gegenstand eines Anspruches.

In Fig. 1 ist eine Aufnahmepfeife mit 2 bezeichnet, die Bestandteil einer im Übrigen nicht dargestellten Einschäumform ist. Die Aufnahmepfeife 2 weist eine Formmulde 4 in Form einer Ausnehmung auf, deren freier Querschnitt dem in dieser aufzunehmenden Haftverschlussteil 6 angepasst ist. Entlang der seitlichen Längsränder ist die Formmulde 4 durch ebenflächige Wandteile 8 begrenzt. Das Haftverschlussteil 6 weist ein flächiges Trägerband 10 auf, an dessen einer Seite Haftelemente angeordnet sind. Diese sind beim dargestellten Beispiel durch (in der Zeichnung nur teilweise bezifferte) Pilzköpfe 12 gebildet, die sich an vom Trägerband 10 abstehenden Stielen befinden. Hierbei kann es sich um einen sog. Haftverschluss handeln, bei dem 200 bis 400 Verhakungselemente und mehr pro cm² am Trägerband 10 vorgesehen sind. Dieses kann durch ein Grundgewebe aus Polyamid mit Stielen aus Polypropylen gebildet sein, an denen die Pilzköpfe 12 durch thermische Bearbeitung ausgebildet sind. Der Träger 10 mit den Pilzköpfen 12 kann auch aus einem spritzgegossenen Kunststoffprofil bestehen. Während beim gezeigten Beispiel die Verhakungselemente durch Pilzköpfe 12 gebildet sind, können die Verhakungselemente auch durch Schlingen oder Schlaufen eines Schlaufenmaterials gebildet sein. Haftverschlüsse dieser Art mit Pilzköpfen 12 als Verhakungselemente sind unter der Produktbezeichnung Pressotex^{®} und mit Verhakungselementen in Form eines Flauschmaterials unter der Produktbezeichnung Klettostar^{®} jeweils von der Anmelderin auf dem Markt erhältlich.

Das Trägerband 10 ist an seiner von den Verhakungselementen abgewandten Seite über eine Klebstoffschicht 14 mit einem zweiten Trägerband 16 fest verbunden. Die Klebstoffschicht 14 besteht beim vorliegenden Beispiel aus einem feuchtigkeitsvernetzenden, polyurethanhaltigen Klebstoff. In die Klebstoffschicht 14 ist mittig ein Eisendraht 18 eingebettet, der sich über die gesamte, senkrecht zur Zeichnungsebene verlaufende Länge des Haftverschlussteils 6 erstreckt. In Verbindung mit in der Einschäumform befindlichen, nicht gezeigten permanentmagnetischen Elementen bildet der Eisendraht 18 eine magnetische Halteeinrichtung, die das Haftverschlussteil 6 in der Aufnahmepfeife 2 festlegt. Das über die Klebstoffschicht 14 befestigte zweite Trägerband 16 ist ein spritzgegossenes Kunststoffprofil, das an der von der Klebstoffschicht 14 abgewandten Seite angeformte, nicht sämtlich bezifferte runde Vorsprünge 20 in Form von freistehenden Stäbchen besitzt. Diese bilden ein Verbindungsmittel, das eine gute Anhaftung des Formschaums beim Einschäumvorgang gewährleistet. Wie der Zeichnung entnehmbar ist, hat das zweite Trägerband 16 eine größere Breite als das erste Trägerband 10 und steht mit je einem Seitenstreifen 22, die die gleiche Breite besitzen, über das erste Trägerband 10 seitlich vor. Mit der den Vorsprüngen 20 abgewandten Seite bilden diese Streifen 22 jeweils eine Verbindungszone 24, an der eine Abdeckfolie 26 ablösbar anbringbar ist. Diese ist beim vorliegenden Beispiel durch eine Folie, beispielsweise aus Polyester, gebildet, die in der Art eines Klebebandes mit einem Haftkleber 28 versehen ist, mit dem sie mit ihren Längsrändern an den Verbindungszonen 24 der Seitenstreifen 22 des zweiten Trägerbandes 16 ablösbar verklebt ist. Die Fig. 1 zeigt diesen Zustand, bei dem zur Vorbereitung eines Einschäumvorgangs das Haftverschlussteil 6 in die Aufnahmepfeife 2 zusammen mit der Abdeckfolie 26 eingelegt ist, die den gesamten Bereich der Verhakungselemente (Pilzköpfe 12) dicht einschließt und beim Schäumvorgang gegen den Eintritt von Formschaum schützt. Für die spätere Herstellung der Haftverbindung mit dem jeweils korrespondierenden anderen Haftverschlussteil stehen daher nach Ablösen der Abdeckfolie 26 die Verhakungselemente voll funktionsfähig zur Verfügung.

Die Fig. 2a zeigt ein weiteres Ausführungsbeispiel eines Haftverschlussteils in teilgefertigtem Zustand. Das zweite Ausführungsbeispiel entspricht dem Ausführungsbeispiel von Fig. 1, abgesehen davon, dass die Abdeckfolie 26 mit ihrem Haftkleber 28 nicht unmittelbar an den Pilzköpfen 12 anliegt, sondern dass auf dem Haftkleber 28 eine Schutzlage 38 aufgelegt ist. Diese ist durch eine Folie, beispielsweise aus Polyester, gebildet, deren Breite der Breite des ersten Trägerbandes 10 entspricht. Bei dem teilgefertigten Zustand der Fig. 2a ist die Abdeckfolie 26 mit der Schutzlage 38 an die Pilzköpfe 12 angelegt, jedoch noch nicht durch Bewegen der Seitenränder der Abdeckfolie 26, wie mit Pfeilen 36 angedeutet, an den Verbindungszonen 24 der Seitenstreifen 22 des zweiten Trägerbandes 16 angeklebt. Die sich über die gesamte Breite des ersten Trägerbandes 10 erstreckende Schutzlage 38 schützt die Pilzköpfe 12 vor einem Antrag des Haftklebers 28 der Abdeckfolie 26.

Die Fig. 2b zeigt die aus Abdeckfolie 26 und Schutzlage 38 bestehende Einheit als vorgefertigtes Vorprodukt 30. Dieses weist ein Schutzband 32 in Form einer nichtklebenden Folie auf, die die Schutzlage 38 überdeckt und die gleiche Breite wie die Abdeckfolie 26 besitzt, so dass das Schutzband 32 seitlich über die Schutzlage 38 vorsteht. Durch Anlegen, wie mit Pfeilen 34 angedeutet, ist das Schutzband 32 daher mit der Abdeckfolie 26 entlang von deren Seitenstreifen verklebbar. Das so gebildete Vorprodukt 30 steht nach dem Ablösen des Schutzbandes 32 und dessen Entsorgen als verlorenes Bauteil für die Vervollständigung des Ausführungsbeispiels von Fig. 2a zur Verfügung.

Die Fig. 3 zeigt ein Ausführungsbeispiel, das sich vom Beispiel von Fig. 2a durch eine andere Ausbildung der magnetischen Halteeinrichtung unterscheidet. Die zum Schutz der Pilzköpfe 12 vor einem Klebstoffantrag des Haftklebers 28 der Abdeckfolie 26 beim vorherigen Ausführungsbeispiel vorgesehene Schutzlage 38 ist beim Beispiel von Fig. 3 durch ein eisenhaltiges Vliesmaterial 40 gebildet. Dieses ersetzt auch den in die Klebstoffschicht 14 eingebetteten Eisendraht 18 der ersten beiden Ausführungsbeispiele.

Die Fig. 4a zeigt ein erfindungsgemäßes Ausführungsbeispiel, das, wie die Fig. 2a, das Haftverschlussteil 6 im teilgefertigten Zustand darstellt. Wie beim Ausführungsbeispiel der Fig. 2a ist zur Bildung dieses Ausführungsbeispiels ein Vorprodukt 42 vorgesehen, das in Fig. 4b gezeigt ist und neben dem verlorenen Schutzband 32 in Aufeinanderfolge die Schutzlage 38, die die Pilzköpfe 12 vor Klebstoffantrag schützt, sowie das eisenhaltige Vliesmaterial 40 enthält, das auf der Seite der Schutzlage 38 eine Klebstoffschicht 42 aufweist, beispielsweise in Form des Haftklebers 28. Das eisenhaltige Vliesmaterial 40 hat die gleiche Breite wie das verlorene Schutzband 32 und steht seitlich über die dazwischenliegende Schutzlage 38 über, so dass die Seitenstreifen des Schutzbandes 32 durch Anlegen, wie mit den Pfeilen 34 angedeutet, mit dem eisenhaltigen Vliesmaterial 40 ablösbar verklebbar sind. Nach Ablösen des verlorenen Schutzbandes 32 steht das Vorprodukt 42 zur Vervollständigung des Ausführungsbeispiels von Fig. 4a zur Verfügung. Nach Anlegen der Seitenstreifen des eisenhaltigen Vliesmaterials 40 an das zweite Trägerband 16 und Verkleben mit dessen Seitenstreifen in den Verbindungszonen 24 bildet das eisenhaltige Vliesmaterial 40 die Abdeckfolie, die in gleicher Funktion wie die Abdeckfolie 26 der vorhergehenden Ausführungsbeispiele den dichten Einschluss für die Pilzköpfe 12 bildet.

## Patentansprüche

1. System aus einer Abdeckfolie (40) und einem Haftverschlussteil (6), mit einem ersten Trägerband (10) mit auf diesem auf einer Seite angeordneten Verhakungselementen (12) und mit einem zweiten Trägerband (16), das auf seiner den Verhakungselementen (12) abgewandten Seite ein Verbindungsmittel (20) zum Anhaften eines Formschaums aufweist, wobei die Verhakungselemente (12) zumindest zeitweise von der Abdeckfolie (40) abgedeckt sind, die in ablösbarer Weise mit Komponenten des Haftverschlussteils (6) verbunden ist, **dadurch gekennzeichnet, dass** die Abdeckfolie (40) selbst aus einem eisenhaltigen Vliesmaterial (40) gebildet ist, das auf seiner den Verhakungselementen (12) zugewandten Stirnseite mit einem Klebstoff (42) versehen ist.

2. System nach Anspruch 1, **dadurch gekennzeichnet, dass** die Abdeckfolie (40) auf ihrer den Verhakungselementen (12) zugewandten Seite den Klebstoff, insbesondere in Form eines Haftklebers (42), aufweist, dass die Abdeckfolie (40) mit ihren beiden Längsrändern in wieder lösbarer Weise mit den beiden zugeordneten Längsrändern (22) des zweiten Trägerbandes (16) entlang einer Verbindungszone (24) verbindbar ist, dass das zweite Trägerband (16) hierfür randseitig über das erste Trägerband (10) vorsteht, und dass die Verbindungszone (24) auf der dem Verbindungsmittel (20) abgewandten Seite des zweiten Trägerbandes (16) angeordnet ist.

3. System nach Anspruch 1 oder 2, **dadurch gekennzeichnet, dass** der Klebstoff (42) der Abdeckfolie (40) in Berührung ist mit den stirnseitigen Enden der Verhakungselemente (12) oder dass zwischen den stirnseitigen Enden der Verhakungselemente (12) und der Abdeckfolie (40) eine Schutzlage (38) gelegt ist.

4. System nach einem der vorstehenden Ansprüche, **dadurch gekennzeichnet, dass** die Abdeckfolie selbst aus dem eisenhaltigen Vliesmaterial (40) gebildet ist, das auf seiner den Verhakungselementen (12) zugewandten Stirnseite mit Klebstoff in Form des Haftklebers (42) versehen ist.

5. System nach Anspruch 4, **dadurch gekennzeichnet, dass** die aus eisenhaltigem Vliesmaterial gebildete Abdeckfolie (40) eine Schutzlage (38) zwischen ihr und den Verhakungselementen (12) aufweist.

6. System nach einem der vorstehenden Ansprüche, **dadurch gekennzeichnet, dass** die beiden Trägerbänder (10, 16) auf ihren einander zugewandten Stirnseiten mit einem Klebstoff (14), insbesondere in Form eines polyurethanhaltigen Klebstoffs, miteinander verbunden sind.

7. System nach Anspruch 6, **dadurch gekennzeichnet, dass** in den Klebstoff (14) zwischen den beiden Trägerbändern (10, 16) ein Eisendraht (18) eingelegt ist.

8. System nach einem der vorstehenden Ansprüche, **dadurch gekennzeichnet, dass** das Verbindungsmittel auf der einen Seite des zweiten Trägerbandes (16) aus einer Vielzahl von vorstehenden Einzelstäbchen (20) gebildet ist, die frei von zusätzlichen Vorsprüngen die Anhaftung des Formschaums gewährleisten.

9. Verwendung eines Systems nach einem der Ansprüche 1 bis 8 in einer Schäumform, insbesondere zum Herstellen von Kraftfahrzeug-Sitzpolstern, mit einer Aufnahmepfeife (2), in die die Verhakungselemente (12) abgedeckt mit der Abdeckfolie (40) einlegbar sind, wobei nach Verbinden des Formschaums mit dem Verbindungsmittel (20) unter Bildung des Sitzpolsters und nach Entnahme aus der Schäumform sowie nach Entfernen der Abdeckfolie (40) die Verhakungselemente (12) freigelegt sind.

## Claims

1. System comprising a covering film (40) and an adhesive closure part (6), having a first carrier strip (10) with interlocking elements (12) arranged on one side of said strip and having a second carrier strip (16) comprising a connecting means (20) for the purpose of attaching a moulded foam on the side of said strip facing away from the interlocking elements (12), wherein the interlocking elements (12) are at least sometimes covered by the covering film (40), which is connected in a detachable manner to components of the adhesive closure part (6), **characterised in that** the covering film (40) itself is formed by a ferrous non-woven material (40), which is furnished with an adhesive (42) on its end face facing the interlocking elements (12).

2. System according to claim 1, **characterised in that** the covering film (40) comprises the adhesive, particularly in the form of a contact adhesive (42), on its side facing the interlocking elements (12), **in that** the covering film (40) can be connected, with its two longitudinal edges, to the two allocated longitudinal edges (22) of the second carrier strip (16) along a connecting zone (24) such that they can be detached again, **in that**, for this purpose, the second carrier strip (16) protrudes over the first carrier strip (10) at the edges, and **in that** the connecting zone (24) is arranged on the side of the second carrier strip (16) facing away from the connecting means (20).

3. System according to claim 1 or 2, **characterised in that** the adhesive (42) of the covering film (40) is in contact with the end faces of the interlocking elements (12) or **in that** a protective layer (38) is placed between the end faces of the interlocking elements (12) and the covering film (40).

4. System according to any one of the preceding claims, **characterised in that** the covering film itself is formed by a ferrous non-woven material (40), which is furnished with adhesive in the form of the contact adhesive (42) on its end face facing the interlocking elements (12).

5. System according to claim 4, **characterised in that** the covering film (40) formed by ferrous non-woven material comprises a protective layer (38) between said film and the interlocking elements (12).

6. System according to any one of the preceding claims, **characterised in that** the two carrier strips (10, 16) are connected to one another on their end faces facing one another by an adhesive (14), particularly in the form of an adhesive containing polyurethane.

7. System according to claim 6, **characterised in that** an iron wire (18) is inserted in the adhesive (14) between the two carrier strips (10, 16).

8. System according to any one of the preceding claims, **characterised in that** the connecting means on one side of the second carrier strip (16) is formed by a plurality of protruding small individual rods (20), which guarantee that the moulded foam adheres without any additional protrusions.

9. Use of a system according to any one of claims 1 to 8 in a foam mould, particularly for manufacturing motor vehicle seat cushions, having a receiving pipe (2) in which the interlocking elements (12) covered with the covering film (40) can be inserted, wherein, after connecting the moulded foam to the connecting means (20) forming the seat cushion, and after extracting from the foam mould and after removing the covering film (40), the interlocking elements (12) are exposed.

## Revendications

1. Système composé d'une feuille (40) de couverture et d'une partie (6) de fermeture auto-agrippante, comprenant une première bande (10) support ayant des éléments (12) d'accrochage montés sur une face sur celle-ci et comprenant une deuxième bande (16) support, qui a, sur sa face loin des éléments (12) d'accrochage, un moyen (20) de liaison pour l'accrochage d'une mousse de moulage, dans lequel les éléments (12) d'accrochage sont recouverts au moins de temps à autre de la feuille (40) de couverture, qui est reliée d'une manière détachable à des composants de la partie (6) de fermeture auto-agrippante, **caractérisé en ce que** la feuille (40) de couverture est formée soi même d'un matériau (40) non tissé contenant du fer, qui est pourvu d'une colle (42) sur sa face frontale, tournée vers les éléments (12) d'accrochage.

2. Système suivant la revendication 1, **caractérisé en ce que** la feuille (40) de couverture a sur sa face, tournée vers les éléments (12) d'accrochage, la colle, notamment sous la forme d'une colle (42) de contact, **en ce que** la feuille (40) de couverture peut, par ses deux bords longitudinaux, être reliée d'une manière redétachable le long d'une zone (24) de liaison aux deux bords (22) longitudinaux associés de la deuxième bande (16) support, **en ce que** la deuxième bande (16) support dépasse à cet effet du côté du bord de la première bande (10) support, et **en ce que** la zone (24) de liaison est disposée sur la face, loin du moyen (20) de liaison, de la deuxième bande (16) support.

3. Système suivant la revendication 1 ou 2, **caractérisé en ce que** la colle (42) de la feuille (40) de couverture est en contact avec les extrémités du côté frontal des éléments (12) d'accrochage ou **en ce qu'**une couche (38) de protection est mise entre les extrémités, du côté frontal, des éléments (12) d'accrochage et la feuille (40) de couverture.

4. Système suivant l'une des revendications précédentes, **caractérisé en ce que** la feuille de couverture soi même est formée d'un matériau (40) non tissé contenant du fer, qui est pourvue sur sa face frontale, tournée vers les éléments (12) d'accrochage, de colle sous forme de la colle (42) de contact.

5. Système suivant la revendication 4, **caractérisé en ce que** la feuille (40) de couverture, formée de matériau non tissé contenant du fer, a une couche (38) de protection entre elle et les éléments (12) d'accrochage.

6. Système suivant l'une des revendications précédentes, **caractérisé en ce que** les deux bandes (10, 16) support sont sur leur face frontale tournées l'une vers l'autre reliées entre elles par une colle (14), notamment sous la forme d'une colle contenant du polyuréthane.

7. Système suivant la revendication 6, **caractérisé en ce qu'**un fil (18) de fer est inséré dans la colle (14) entre les deux bandes (10, 16) support.

8. Système suivant l'une des revendications précédentes, **caractérisé en ce que** le moyen de liaison sur l'une des faces de la deuxième bande (16) support est formé d'une pluralité de bâtonnets (20) individuels en saillie, qui assurent, sans saillie supplémentaire, l'accrochage de la mousse de moulage.

9. Utilisation d'un système suivant l'une des revendications 1 à 8, dans un moule à mousse, notamment pour la fabrication de coussins de siège de véhicule automobile, comprenant une pipe (2) de réception, dans laquelle les éléments (12) d'accrochage revêtus de la feuille (40) de couverture peuvent être mis, dans laquelle, après liaison de la mousse de moulage au moyen (20) de liaison avec formation du coussin de siège et après enlèvement du moule à mousse, ainsi qu'après éloignement de la feuille (40) de couverture, les éléments (12) d'accrochage sont mis à découvert.
